# NEUE EUROPÄISCHE PATENTSCHRIFT

(11) **EP 0 861 930 B2**
(45) Veröffentlichungstag und Bekanntmachung des Hinweises auf die Entscheidung über den Einspruch: **06.06.2007**
(45) Hinweis auf die Patenterteilung: 04.12.2002
(21) Anmeldenummer: 98101428.5
(22) Anmeldetag: 28.01.1998
(51) Int. Cl.: D01H 4/32, D01G 15/88

(54) **Auflösewalze für eine Offenend-Spinnmaschine**
Opening roller for an open-end spinning machine
Cylindre ouvreur pour un métier à filer à bout libéré

(30) Priorität: 28.02.1997 DE 19708190
(43) Veröffentlichungstag der Anmeldung: 02.09.1998
(62) Teilanmeldung aus: 02012599.3
(73) Patentinhaber: Rieter Ingolstadt Spinnereimaschinenbau AG, 85055 Ingolstadt (DE)
(72) Erfinder: Hofmann, Eberhard, 85051 Ingostadt (DE); Schoberth, Klaus, 85055 Ingolstadt (DE); Göbel, Christian, 86706 Weichering (DE)
(74) Vertreter: Bergmeier, Werner

(56) Entgegenhaltungen:
- WO-A-96/22410
- DE-A- 2 211 991
- DE-A- 2 433 769
- DE-A- 4 038 352
- DE-A- 4 101 680
- DE-A- 4 314 161
- FR-A- 2 128 779
- FR-A- 2 564 111
- JP-A- 4 829 130
- US-A- 4 169 019
- US-A- 4 211 583
- PATENT ABSTRACTS OF JAPAN vol. 015, no. 137 (C-0821), 5. April 1991 & JP 03 019922 A (HIROYUKI KANAI), 29. Januar 1991
- Schmolke, K.-H., Hartstoffschichten für Auflösewalzen von Rotor-Spinnmaschinen und deren Einfluss auf die Garnqualität und Lebensdauer, Melliand Textilberichte (1991) 4, Seite 241 bis 247

## Beschreibung

Die vorliegende Erfndung betrifft eine Auflösewalze für eine Offenend-Spinnmaschine gemäß dem Oberbegriff des Patentanspruchs 1. Aus dem Stand der Technik sind die verschiedenartigsten Auflösewalzen für Offenend-Spinnmaschinen bekannt. Aus der DE-A 24 33 769 ist eine Auflösewalze bekannt, bei der ein schraubenlinienförmig vorgeformter Garniturdraht auf die Mantelfläche der Auflösewalze aufgebracht und dort verklemmt wird. Dadurch soll es möglich sein, einen härteren Gamiturdraht zu verwenden. Aus der US-P 5.085.047 ist eine Auflösewalze bekannt, bei der der Garniturträger aus Druckguß hergestellt ist oder beispielsweise auch aus einem Strangpreßprofil. Der Garniturträger trägt an seinem Außenumfang eine Garnitur zum Auflösen von Faserbändern in Einzelfasern. Diese Garnitur wird durch einen in schraubenlinienartigen Windungen aufgebrachten Garniturdraht gebildet. Der Garniturdraht wird dabei verformt und unter Spannung auf den Garniturträger aufgewickelt. Um eine genügende Stabilität für das Aufnehmen des unter Spannung stehenden Garniturdrahtes zu besitzen, sind am Garniturträger Rippen angebracht, die sich auf einer Nabe radial abstützen.

Aus der FR-A 21 28 779 ist es bekannt einen Garniturdraht durch einen Diffusionsprozess zu härten, wobei der Garniturdraht auf einem Träger in Windungen aufgewickelt wird und in einem Salzbad gehärtet wird. Aus dem Abstract of Japan JP-A 03019922 ist ein Garniturdraht bekannt, dessen Zähne mit einer Nickel-Phosphor-Legierung beschichtet sind.

Bei anderen Auflösewalzen ist der Garniturträger ringförmig ausgebildet, und bildet zusammen mit einem Grundkörper, der auf der Achse des Auflösewalzenlagers befestigt ist, und mit einem Deckel die Auflösewalze bildet. Die Garnitur ist dabei ebenso in Form eines spiralförmig aufgezogenen Garniturdrahtes ausgebildet. Die Garniturträger des Standes der Technik bestehen im wesentlichen aus Legierungen von Leichtmetallen, die leicht herstellbar und bearbeitbar sind. Es sind allerdings auch ringförmige Garniturträger aus dünnwandigen Stahlringen bekannt.

Der Garniturdraht besteht in bekannter Weise aus einem gehärteten Stahldraht, so daß er in der Regel den Verschleißanforderungen, beispielsweise bei der Verarbeitung von Baumwolle, genügt. Falls eine höhere Verschleißfestigkeit erforderlich ist, ist es bekannt, die gesamte Auflösewalze oder den Gamiturträger samt Garnitur mit einer Verschleißschutzschicht zu beschichten. Beispielsweise geschieht dies dadurch, daß die Auflösewalze in ein Beschichtungsbad eingebracht wird, in dem sich dann im Beschichtungsbad befindliche Hartstoffkörner, z.B. Diamantkörner, auf der Auflösewalze ablagern und dadurch deren Verschleißfestigkeit wesentlich erhöhen.

Auflösewalzen des Standes der Technik, die beschichtet werden sollen, um eine genügende Verschleißfestigkeit zu erhalten, stellen jedoch an ihre konstruktive Ausgestaltung besondere Anforderungen, die zu mehr Kosten und aufwendigeren Konstruktionen führen. So haben beispielsweise Auflösewalzen aus Druckguß den Nachteil, daß deren Oberfläche porös ist und beim Beschichten in Beschichtungsbädern Reste des Beschichtungsbades in den Poren zurückbleiben, wodurch eine Verschmutzung des Beschichtungsbades durch das vorhergehende Bad erfolgt. Ein weiterer Nachteil ist, daß neben der Garnitur auch andere Teile der Auflösewalze beschichtet werden, obwohl dies nicht erforderlich oder sogar unerwünscht ist. Dieser Nachteil hat außerdem einen höheren Verbrauch an Beschichtungsmaterial, was die Kosten unnötig erhöht, zur Folge. Darüber hinaus kann es notwendig sein die Auflösewalze nach dem Beschichten einer Wärmebehandlung zu unterziehen. Dabei können Verformungen der Auflösewalze bzw. des Garniturträgers entstehen, die durch Restspannungen im Garniturträger oder durch den Garniturdraht verursacht sind. Ein Einsatz eines Garniturträgers aus Kunststoff ist nur eingeschränkt oder überhaupt nicht möglich.

Aus der WO 96/22410 ist ein Verfahren zur Beschichtung eines Garniturdrahtes bekannt. Dabei wird eine bestimmte Länge des Garniturdrahtes um einen Träger gewickelt, wobei benachbarte Windungen des Drahtes sich gegenüberstehen und Oberflächen des Drahtes mit einem Beschichtungsmaterial beschichtet werden.

Aufgabe der vorliegenden Erfindung ist es daher eine Auflösewalze derart auszubilden, daß die Nachteile des Standes der Technik vermieden werden und eine einfache kostengünstige Ausbildung der Auflösewalze erreicht wird, wobei gleichzeitig eine hohe Verschleißbeständigkeit der Auflösewalze erreicht wird, ohne die gesamte Auflösewalze mit einem Verschleißschutz zu versehen. Eine weitere Aufgabe ist es, ein Verfahren zum Herstellen eines Gamiturdrahtes für eine solche Auflösewalze aufzuzeigen.

Dies wird erfindungsgemäß durch die Merkmale des Anspruchs 1 sowie Anspruchs 17 gelöst. Dadurch, daß die Auflösewalze erfndungsgemäß mit einem Garniturdraht garniert ist, der bereits vor dem Garnieren beschichtet worden ist, wird erreicht, daß die Auflösewalze selbst nicht mehr beschichtet werden muß. Dies hat also den Vorteil, daß nur noch der Garniturdraht selbst dem Beschichtungsvorgang und den damit verbundenen Belastungen, z.B. Temperatureinflüsse, ausgesetzt ist. Die Auflösewalze selbst, bzw. wenn diese mehrteilig ausgebildet ist, der Garniturträger, kann daher aus kostengünstigeren Materialien und weniger stabilen Materialien gefertigt werden. Unterstützt wird dies noch dadurch, daß der Garniturdraht vor dem Beschichten bereits vorgeformt ist, so daß durch das Garnieren des Garniturträgers bzw. der Auflösewalze keine Spannungen, die durch das Verformen des Drahtes entstehen, auf die Auflösewalze aufgebracht werden. Dadurch können Verformungen des Garniturträgers auch dann nicht vorkommen, wenn dieser kostengünstig, z.B. aus Kunststoff oder aus einem weniger festen Material oder sehr dünnwandig, hergestellt ist. Die erfindungsgemäß ausgestaltete Auflösewalze hat darüber hinaus den Vorteil, daß zum Garnieren der Auflösewalze der Garniturdraht praktisch nicht mehr verformt werden muß, so daß er auch aus einem sehr harten und spröden Stahl bestehen kann und außerdem auch eine spröde Beschichtung verwendet werden kann, bzw. keine Rücksicht auf die Beschichtungsdicke genommen werden muß. Wird ein erfindungsgemäß bereits vorbeschichteter, d.h. mit einer Verschleißschutzschicht versehender Garniturdraht für die Auflösewalze verwendet, braucht keinerlei Rücksicht darauf genommen werden, ob die übrigen Teile der Auflösewalze mit dem Beschichtungsverfahren oder den Beschichtungsmedien Unverträglichkeiten aufweisen. Die oftmals aus Aluminium-Druckguß hergestellten Bestandteile der Auflösewalze weisen bekanntlich feine Poren auf, die z.B. bei chemischen Beschichtungsbädern zu Verunreinigungen führen können. Mit einer erfindungsgemäß ausgestalteten Auflösewalze treten diese Probleme nicht auf, so daß bei der erfindungsgemäß ausgestalteten Auflösewalze auch wieder die bekannten Druckgußteile eingesetzt werden können.

Durch das erfndungsgemäße Vorformen des Garniturdrahtes kann dieser vorteilhaft voll durchgehärtet werden, d.h. nicht nur die Zähne, wie bei den bisherigen Garniturdrähten üblich, sondern ebenso der Zahnfuß. Beim Garnieren der Auflösewalze bzw. des Garniturträgers muß dieser nämlich nicht mehr verformt werden, so daß auch ein Garniturdraht mit großer Härte und Sprödigkeit verwendet werden kann. Dies hat den großen Vorteil, daß der bisher im Bereich des Zahnfußes verstärkt aufgetretene Verschleiß der Garnitur stark verringert werden kann. Das Verformen des Garniturdrahtes erfolgt in der Weise, daß der Garniturdraht in der Ebene, in der die Garniturzähne liegen, gebogen wird. Beim Aufbringen des Gamiturdrahtes auf die Auflösewalze wird also der Bereich der Zahnfüße praktisch nicht mehr verformt. Besonders vorteilhaft wird der Garniturdraht so vorgeformt, daß er bereits einen Innendurchmesser besitzt, der gleich oder größer als der Durchmesser seiner zylinderförmigen Aufnahme am Garniturträger ist. Dadurch ist gewährleistet, daß der Garniturdraht leicht auf den Garniturträger aufgezogen werden kann. Vorteilhaft besitzen die einzelnen Windungen des Garniturdrahtes den gleichen Durchmesser. Bei einer anderen vorteilhaften Ausgestaltung wird die Verformung des Gamiturdrahtes auf ein Maß durchgeführt, durch das der Innendurchmesser einer spiralförmigen Windung des Garniturdrahtes kleiner als der Durchmesser der zylinderförmigen Aufnahme am Garniturträger ist. Dadurch wird erreicht, daß das Garnieren der Auflösewalze besonders einfach ist, da insbesondere wenn am Garniturträger eine Nut zum Einlegen des Garniturdrahtes verwendet wird, dieser leicht eingeführt werden kann. Durch den kleineren Durchmesser ist der Garniturdraht bestrebt ohne äußeren Druck sich in die Nut des Garniturträgers hineinzulegen.

Als ein besonders günstiges Verhältnis von Innendurchmesser einer Windung des vorgeformten Garniturdrahtes zu Durchmesser seiner zylinderförmigen Aufnahme hat sich ein Wert von kleiner als 1,4 herausgestellt. Durch diesen Wert ist gewährleistet, daß der Garniturdraht praktisch in gewohnter Weise montiert werden kann, da er leicht auf die Auflösewalze aufgezogen werden kann und andererseits bei diesem Aufziehen und Hineinbringen in die Nut der Gamituraufnahme oder auf die Oberfläche der Garnituraufnahme nur eine geringe Verformung erforderlich ist.

Ein besonders günstiger Wert des angegebenen Verhältnisses liegt zwischen 1,2 und 0,8, wobei sich als ideal ein Wert zwischen 1,1 und 0,9 herausgestellt hat.

Bei einer weiteren vorteilhaften Weiterbildung der Erfindung wird der Gamiturdraht nicht nur beschichtet bevor er auf den Garniturträger aufgezogen wird, sondern auch noch wärmebehandelt. Dies ermöglicht, daß die Beschichtung vollständig erfolgen kann, so daß wenn der Garniturdraht auf der Auflösewalze aufgezogen wurde, diese keiner weiteren Bearbeitungsschritte mehr bedarf. Günstig ist es, wenn der Garniturdraht beim Aufziehen auf die Auflösewalze axial geführt wird, weil dadurch auf Nuten zur Aufnahme der Garnitur verzichtet werden kann. Besonders günstig ist es dabei, wenn der Garniturdraht einen Fuß besitzt, der eine axiale Ausdehnung hat, die größer ist als die axiale Ausdehnung der Zähne, so daß bei einer Verlegung des Garniturdrahtes Fuß an Fuß ohne die Verwendung von Nuten ein perfekter Sitz der Garnitur erreicht werden kann. Durch die vorteilhafte Ausgestaltung der Auflösewalze mit einer Nut zur Aufnahme des Garniturdrahtes wird erreicht, daß ein einfacher Garniturdraht verwendet werden kann und trotzdem der axiale Abstand der einzelnen Windungen des Garniturdrahtes gleichmäßig ist. Vorteilhaft hat die axiale Breite dieser Nut einen Wert der größer ist als die axiale Ausdehnung des Garniturdrahtes, dabei aber gleichzeitig kleiner als die axiale Ausdehnung des Garniturdrahtes plus 0,2 mm. Damit wird genügend Raum geschaffen auch zu gewährleisten, daß die Beschichtung auf dem Gamiturdraht beim Einlegen des Drahtes in die Nut nicht abplatzt. In vorteilhafter Weiterbildung der Erfindung ist vorgesehen, daß der Garniturträger ringförmig ausgebildet ist und dabei eine Wandstärke zwischen 1 mm und 5 mm besitzt. Erfindungsgemäß ist ein Garniturdraht mit Nickel chemisch beschichtet, wobei Hartstoffkörner in die Nickelschicht eingelagert sind. Neben einer guten Verschleißfestigkeit hat die so gestaltete Auflösewalze auch gute Eigenschaften beim Auflösen der Fasern.

Durch das erfindungsgemäße Verfahren zum Herstellen eines Garniturdrahtes wird erreicht, daß nach dem Beschichten keine solche Verformung des Garniturdrahtes mehr zu seiner Montage erfolgen muß, die die Beschichtung beschädigt. Verschleißfeste Beschichtungen würden nämlich abplatzen oder beschädigt werden, wenn erst nach dem Beschichten der Garnitur Draht in eine spiralförmige Gestalt geformt würde. Durch die mit axialem Abstand zueinander angeordneten Windungen des Garniturdrahtes beim Beschichten wird erreicht, daß die Beschichtung gleichmäßig erfolgt. Da der Garniturdraht als freie Spirale beim Beschichten vor liegt, kann der Garniturdraht gleichmäßig von allen Seiten beschichtet werden. Weitere vorteilhafte Ausgestaltungen der Erfndung sind in den übrigen Unteransprüchen beschrieben.

Im folgenden wird anhand von zeichnerischen Darstellungen die Erfindung beschrieben. Es zeigen:
- **Figur 1**: eine Auflösewalze mit ihrer Lagerung, teilweise im Schnitt;
- **Figur 2**: eine massive Auflösewalze im Schnitt;
- **Figur 3**: eine schematische Darstellung eines erfindungsgemäß spiralförmig vorgeformten Garniturdrahtes.

Figur 1 zeigt eine Draufsicht, teilweise im Schnitt, auf eine erfindungsgemäße Auflösewalze. Die Auflösewalze 1 besteht aus einem Grundkörper 11, der einen Garniturträger 12 aufnimmt. Der Grundkörper 11 ist mittels einer Preßpassung auf einer Welle 13 montiert, über die die Auflösewalze 1 im Lager 15 gelagert ist. Angetrieben wird die Welle 13 und damit auch die Auflösewalze 1 mittels eines nicht gezeigten Riemens, der mit dem Wirtel 14 der Welle 13 zusammenarbeitet. Grundkörper 11 und Garniturträger 12 sind mittels Schrauben 16 miteinander verbunden. Der Garniturträger 12 besitzt eine Durchbrechung 17, die mit einem Deckel 18 verschlossen ist.

Der Garniturträger 12 trägt umfangsseitig die Garnitur 2, die mit Zähnen 23 versehen ist. Diese lösen bei Offenend-Spinnvorrichtungen in bekannter Weise ein vorgelegtes Faserband zu einzelnen Fasern auf. Zur Aufnahme der Garnitur 2 besitzt die Auflösewalze 1, hier in Figur 1 also der Garniturträger 12, eine Nut 21, die in der zylinderförmigen Mantelfläche 22 des Garniturträgers 12 eingeformt ist. Die Nut 21 ist spiralförmig um die Mantelfläche 22 geführt und reicht vom Bereich des Bordes 121 des Garniturträgers 12 bis zum Bereich des Bordes 111 des Grundkörpers 11.

Der Garniturdraht 3 ist gemäß der Erfindung spiralförmig vorgeformt und r beschichtet und in diesem vorgeformten Zustand in die Nut 21 der Auflösewalze 1 eingelegt. Der Garniturdraht 3 besitzt Zähne 23, die durch die erfndungsgemäße Ausgestaltung der Auflösewalze besonders verschleißfest ausgebildet sind. Der Grund der Nut 21 bildet die Aufnahme 210 für den Garniturdraht 3, auf der dieser aufliegt. Zur Befestigung des Garniturdrahtes an der Auflösewalze ist dieser vorteilhaft nicht mehr verklemmt oder verstemmt, wie dies bei den Auflösewalzen des Standes der Technik bekannt ist, sondern durch die Ausgestaltung des Durchmessers der Aufnahme 210 in Verbindung mit der Ausgestaltung des Innendurchmessers der Windungen des vorgeformten Garniturdrahtes, wird erreicht, daß der Garniturdraht nach dem Einlegen in die Nut 21 sicher darin verbleibt, ohne daß weitere Befestigungsmaßnahmen vorgenommen werden müssen. Dazu ist der Innendurchmesser des vorgeformten Garniturdrahtes kleiner als der seiner Aufnahme 210. Die axiale Ausdehnung der Nut, d.h. die Breite der Nut 21, braucht in einem derart ausgestalteten Fall (Verhältnis Innendurchmesser vorgefertigter Gamiturdraht zu Aufnahmedurchmesser) keine Klemmwirkung entfalten. In einem Fall, wo der vorgefertigte Gamiturdraht einen größeren Innendurchmesser als der Durchmesser der Aufnahme 210 besitzt, kann es vorteilhaft sein, wenn der Garniturdraht inklusive seiner Beschichtung breiter ist als die Breite der Nut 21. Dadurch kann ein sicheres Befestigen des Garniturdrahtes an der Auflösewalze erreicht werden, ohne daß ein Verstemmen der Enden des Garniturdrahtes an der Auflösewalze, wie dies im Stand der Technik der Fall ist, vorgenommen wird. Selbstverständlich ist es auch möglich, daß ein sicherer Halt des Garniturdrahtes an der Auflösewalze sowohl durch die besondere Ausgestaltung des Innendurchmessers des Gamiturdrahtes erreicht wird und zusätzlich der Garniturdraht inklusive Beschichtung breiter ist als die Breite der Nut 21. Darauf zu achten ist, daß bei der Montage des Garniturdrahtes 3 an der Auflösewalze der Garniturdraht nicht so weit aufgeweitet werden muß, daß dadurch die Beschichtung durch eine zu große Verformung beschädigt oder zerstört wird. Ebenso ist die Breite des Garniturdrahtes im Verhältnis zur Breite der Nut 21 so zu wählen, daß trotz gewünschter Klemmwirkung eine Beschädigung des Garniturdrahtes bzw. dessen Beschichtung beim Einlegen in die Nut 21 vermieden wird. Darüber hinaus ist es aber auch möglich, insbesondere wenn das Verhältnis des Innendurchmessers des Garniturdrahtes zu Durchmesser der Aufnahme 210 größer als 1 ist, daß der Garniturdraht, wie bisher beim Stand der Technik üblich, durch ein Verformen der seitlichen Flanken der Nut 21 an der Auflösewalze festgeklemmt wird.

Figur 2 zeigt eine Schnittdarstellung einer Auflösewalze, die massiv ausgestaltet ist und deren eine Seite mit einem Deckel 4 abgeschlossen ist. Der Deckel 4 enthält, bedingt durch seinen größeren Durchmesser als die Auflösewalze 1 selbst, den Bord 41. Der andere Bord 42 ist einteilig mit der Auflösewalze 1 ausgestaltet. Im Zentrum besitzt die Auflösewalze eine Bohrung 43, mit der sie in ähnlicher Weise, wie die Auflösewalze von Figur 1, auf einer Welle befestigt wird. Der Deckel 4 ist mittels Schrauben 16 an der Auflösewalze 1 festgeschraubt. Zur Aufnahme des Garniturdrahtes 2 bildet die Mantelfläche 22 der Auflösewalze 1 gleichzeitig die Aufnahme 210 für den Garniturdraht 3. Dieser ist also nicht wie bei Figur 1 in einer Nut aufgenommen, sondern er liegt direkt auf der Mantelfläche 22 der Auflösewalze 1 auf. Bei einer derartigen Montage des Garniturdrahtes an der Auflösewalze empfiehlt sich natürlich einen Garniturdraht zu verwenden, dessen Verhältnis vom Innendurchmesser zu Durchmesser der Aufnahme 210 kleiner als 1 ist. D.h. durch den kleineren Durchmesser der Windungen des Garniturdrahtes 3 liegt der Gamiturdraht so mit Spannung auf der Mantelfläche 22, d.h. der Aufnahme 210 der Auflösewalze, auf, daß allein durch diese Spannung eine ausreichende Befestigung des Garniturdrahtes 3 an der Auflösewalze 1 erfolgt. Beim Auflegen, d.h. Montieren des Gamiturdrahtes 3 auf die Auflösewalze 1 wird durch geeignete Maßnahmen dafür gesorgt, daß der Abstand der einzelnen Windungen des Garniturdrahtes 3 zueinander im gewünschten Maß ist. Besonders günstig und gemäß einer weiteren Erfndung kann dabei die Auflösewalze derart ausgestaltet werden, daß im Bereich in der Mitte zwischen den Borden der Garniturdraht mit geringerem Abstand zu seiner Nachbarwindung verlegt wird, als im Bereich der Borde 41 und 42, wo bekanntlich bei der Zuführung eines Faserbandes weniger Fasern zum Auskämmen der Auflösewalze vorgelegt werden. Die in Figur 2 dargestellte in axialer Richtung mit geringerem Abstand zur Nachbarwindung angeordnete Garnierung der Auflösewalze ist als solche besonders vorteilhaft und nicht daran gebunden, daß die Mantelfläche 22, ohne eine Nut 21 zu besitzen, die Aufnahme 210 für den Garniturdraht 3 bildet. Es ist nur besonders einfach ausführbar, bei einer Auflösewalze gemäß Figur 2.

Durch die genügende Spannung des Garniturdrahtes auf der Auflösewalze ist ein sicherer Halt des Garniturdrahtes,auch bei einer Aufnahme 210 ohne Nut, gewährleistet und gleichzeitig die Möglichkeit gegeben, bei ein und derselben Ausgestaltung lediglich durch verschieden Verlegemaßnahmen des Garniturdrahtes auf der Auflösewalze unterschiedliche Abstände der Windungen zueinander auf einfache Weise zu erzeugen. Damit die in Drehrichtung den Anfang des Garniturdrahtes bildende Stirnfläche 20 des Garniturdrahtes 3 keine Störungen bei der Auflösung des Faserbandes erzeugt, kann dieser in Richtung zur Drehachse der Auflösewalze in einem Schlitz 211 der Aufnahme 210 abgesenkt sein. Eine andere Möglichkeit besteht darin, die Stirnfläche 20 des Gamiturdrahtes bis in den Bereich des ihr zugewandten Bordes zu bringen oder im Bord axial zu versenken. Das nachlaufende Ende des Gamiturdrahtes dagegen kann einfach auf der Mantelfläche 22 der Auflösewalze 1 enden, da dies keine Störstelle bildet.

Dadurch, daß der Deckel 4 von der Auflösewalze 1 entfernt werden kann, kann besonders vorteilhaft der Gamiturdraht, ohne daß er unnötig bei der Montage aufgeweitet werden muß, auf die Aufnahme 210 der Auflösewalze 1 aufgeschoben werden. Dadurch ist es möglich den Garniturdraht mit einem besonders kleinen Innendurchmesser im Verhältnis zum Durchmesser der Aufnahme 210 auszubilden, ohne daß die Beschichtung bei der Montage beschädigt wird. Gleichzeitig bildet ein solches Verhältnis der Durchmesser, z.B. mit dem Wert 1,1 bis 0,9, eine sichere Gewähr dafür, daß der Garniturdraht auf der Auflösewalze einen festen Halt hat und sich bei deren Betrieb nicht mehr verschiebt. Wird eine Auflösewalze verwendet, die z.B. aus dem Vollen gedreht ist und zwei feste Borde besitzt, ist bei der Montage zu berücksichtigen, daß der Garniturdraht über den Außendurchmesser des Bordes hinweggehoben werden muß, und dazu eine größere Aufweitung erforderlich ist. Dies muß in Einklang stehen mit der Verformbarkeit der Beschichtung.

Im Bereich des Bordes 42 besitzt die Auflösewalze 1 auf ihrer Mantelfläche 22 einen Schlitz 211, in den, wie beschrieben, der Anfang des Garniturdrahtes 3 abgesenkt wird. Damit der Garniturdraht 3 mit seiner Stirnfläche 20 auch tief genug in den Schlitz 211 hineintaucht, kann der Anfang des Gamiturdrahtes nachverformt werden. Ein in diesem Fall auftretendes Beschädigen der Beschichtung ist nicht von so großer Bedeutung, da in diesem Bereich der Garniturdraht nicht mit den Fasern in Berührung kommt. Als zusätzliche Sicherungsmaßnahmen oder zum Verringern der Spalte zwischen Garniturdraht und Aufnahme 210 kann noch z.B. ein Dichtungsmittel oder ein Kleber eingebracht werden. Besonders günstig ist es, wenn der Anfang des Garniturdrahtes sowohl in eine Nut der Auflösewalze abgesenkt ist als auch möglichst nahe an dem ihm zugewandten Bord, hier in Figur 2 der Bord 42, verlegt ist.

Figur 3 zeigt schematisch eine Darstellung eines nach dem erfindungsgemäßen Verfahren hergestellten Garniturdrahtes 3. Dargestellt sind beispielhaft nur 4 Windungen, wobei eine Auflösewalze des Standes der Technik ca. 8 bis 13 Windungen enthält, je nach Breite von Garnitur und Mantelfläche der Auflösewalze. Der Innendurchmesser D des vorgewickelten Garniturdrahtes bildet dabei das Maß, der für die Montage noch erforderlich elastischen Verformung des Garniturdrahtes.

Der erfindungsgemäß vorgeformte und beschichtete Garniturdraht 3 von Figur 3 kann beim Herstellen mit einer weit höheren Windungszahl gefertigt werden, als zur Garnierung einer einzigen Auflösewalze erforderlich ist. Die Windungszahl ist lediglich begrenzt durch die Handhabbarkeit des vorgefertigten Garniturdrahtes. Figur 3 zeigt einen Garniturdraht 3, der sowohl beim Vorformen radial, d.h. spiralförmig vorgefertigt wurde als auch in axialer Richtung gereckt wurde, so daß der Garniturdraht praktisch schon auch in axialer Richtung der Nut 21 der Auflösewalze (vergleiche Figur 1) angepaßt ist. Dies ist aber nicht in jedem Fall erforderlich, da ein Verbiegen des Garniturdrahtes 3 in axialer Richtung beim Garnieren der Auflösewalze nur einen sehr geringen Verformungsgrad bedeutet, der auf die Beschichtung praktisch keinen Einfluß hat. Wenn die einzelnen Windungen in axialer Richtung nach dem radialen Verformen aneinander anliegen, muß nötigenfalls im Beschichtungsbad durch Bewegen des Garniturdrahtes dafür gesorgt werden, daß das Beschichtungsbad den Garniturdraht allseitig umströmen kann. Bei den bekannten Beschichtungsverfahren mit einer Nickelbeschichtung, die aus einem chemischen Beschichtungsbad abgeschieden wird, sind ansonsten keine besonderen Maßnahmen erforderlich. Auch ist es möglich jetzt nach dem Vorformen des Garniturdrahtes nochmals einen Härteprozess vor oder nach dem Beschichten einzufügen. Dies ist vorteilhaft möglich, da für die Montage der Garnitur diese nur noch sehr gering verformt werden muß, so daß auch z.B. durchgehärtete Garniturdrähte für die erfindungsgemäße Auflösewalze Verwendung finden können. Das erfindungsgemäße Verfahren ist dabei unabhängig vom Werkstoff des Garniturdrahtes und ermöglicht den Einsatz bisher nicht verwendbarer Materialien für die Auflösewalze selbst.

## Patentansprüche

1. Auflösewalze zum Vereinzeln von Fasern an einer Offenend-Spinnmaschine, mit einem zylinderförmigen Garniturträger, der auf seiner Mantelfläche eine Garnitur trägt, die aus einem vorgeformten Garniturdraht besteht, der so vorgeformt ist, dass er in der Ebene, in der die Zähne (23) des Garniturdrahtes (3) liegen, spiralförmig gebogen ist, bevor er auf den Garniturträger (12) aufgebracht ist **dadurch gekennzeichnet, dass** der Garniturdraht (3) als freie Spirale gleichmäßig von allen Seiten beschichtet ist und die Beschichtung eine chemisch aufgebrachte Nickelschicht ist, in die Hartstoffkörner eingebracht sind.

2. Auflösewalze nach Anspruch 1, **dadurch gekennzeichnet, dass** der Durchmesser einer spiralförmigen Windung des Garniturdrahtes (3) einem Innendurchmesser der größer oder gleich dem Durchmesser seiner Aufnahme (210) am Gamiturträger (12) entspricht.

3. Auflösewalze nach einem oder mehreren der Ansprüche 1 bis 2, **dadurch gekennzeichnet, dass** der Innendurchmesser einer spiralförmigen Windung des Garniturdrahtes (3) kleiner ist als der Durchmesser der Aufnahme (210) am Garniturträger (12).

4. Auflösewalze nach einem oder mehreren der Ansprüche 1 bis 3, **dadurch gekennzeichnet, dass** das Verhältnis des Innendurchmessers des Garniturdrahtes (3) zu Durchmesser seiner Aufnahme (210) kleiner als 1,4 ist.

5. Auflösewalze nach einem oder mehreren der Ansprüche 1 bis 4, **dadurch gekennzeichnet, dass** das Verhältnis des lnnendurchmessers des Garniturdrahtes (3) zu Durchmesser seiner Aufnahme (210) zwischen 1,2 und 0,8 liegt.

6. Auflösewalze nach einem oder mehreren der Ansprüche 1 bis 5, **dadurch gekennzeichnet, dass** das Verhältnis des Innendurchmessers des Garniturdrahtes (3) zu Durchmesser seiner Aufnahme (210) zwischen 1,1 und 0,9 liegt.

7. Auflösewalze nach einem oder mehreren der Ansprüche 1 bis 6, **dadurch gekennzeichnet, dass** der Garniturdraht (3) nach dem Beschichten und bevor er auf den Gamiturträger (12) aufgebracht ist, wärmebehandelt ist.

8. Auflösewalze nach einem oder mehreren der Ansprüche 1 bis 7, **dadurch gekennzeichnet, dass** der Garniturdraht (3).in axialer Richtung geführt auf der Mantelfläche des Garniturträgers (12) aufgebracht ist.

9. Auflösewalze nach einem oder mehreren der Ansprüche 1 bis 8, **dadurch gekennzeichnet, dass** der Garniturdraht (3) einen Fuß besitzt,-der sich in axialer Richtung der Auflösewalze betrachtet erstreckt und im wesentlichen den axialen Abstand der Garniturzähne (23) zueinander bestimmt.

10. Auflösewalze nach einem oder mehreren der Ansprüche 1 bis 9, **dadurch gekennzeichnet, dass** der Garniturträger (12) auf seiner Mantelfläche (22) eine Nut (21) besitzt, in die der Garniturdraht (3) eingelegt ist.

11. Auflösewalze nach Anspruch 10, **dadurch gekennzeichnet, dass** die Nut (21) eine axiale Breite besitzt, die größer als die axiale Ausdehnung des Garniturdrahtes (3) und kleiner als die axiale Ausdehnung des Garniturdrahts plus 0,2 mm ist.

12. Auflösewalze nach einem oder mehreren der Ansprüche 1 bis 11, **dadurch gekennzeichnet, dass** der Garniturträger (12) ringförmig ausgebildet ist und eine Wandstärke zwischen 1 mm und 5 mm besitzt.

13. Auflösewalze nach Anspruch 12, **dadurch gekennzeichnet, dass** der ringförmige Garniturträger (12) ein Stahlring ist.

14. Auflösewalze nach Anspruch 13, **dadurch gekennzeichnet, dass** der ringförmige Garniturträger (12) aus einer Leichmetalllegierung besteht.

15. Auflösewalze nach einem oder mehreren der Ansprüche 1 bis 14, **dadurch gekennzeichnet, dass** der Garniturträger (12) ein Strangpressprofil ist.

16. Auflösewalze nach einem oder mehreren der Ansprüche 1 bis 15, **dadurch gekennzeichnet, dass** der Gamiturträger (12) einen Bord (42) besitzt, der sich in axialer Richtung an die Garnitur anschließt.

17. Verfahren zum Herstellen eines spiralförmig vorgeformten Garniturdrahtes, insbesondere für eine Auflösewalze gemäß einem oder mehreren der Ansprüche 1 bis 16, wobei nach dem Ausformen der Zähne der Garniturdraht in der Ebene in der die Zähne liegen, spiralförmig verformt wird und der Draht mit im Abstand zueinander angeordneten Windungen als freie Spirale einem den Garniturdraht gleichmäßig von allen Seiten beschichtenden chemischen Beschichtungsvorgang unterzogen wird, bei welchem eine Nickelschicht aufgebracht wird, in die Hartstoffkörner eingebracht werden, und anschließend der Draht auf eine Auflösewalze aufgewickelt wird.

18. Verfahren nach Anspruch 17, **dadurch gekennzeichnet, dass** der Garniturdraht bevor er verformt wird, gehärtet wird.

19. Verfahren nach einem oder mehreren der Ansprüche 17 oder 18, **dadurch gekennzeichnet, dass** der Gamiturdraht nach dem Beschichten einer Wärmebehandlung unterzogen wird.

## Claims

1. An opening roller for separating fibres on an open-end spinning machine, with a cylindrical clothing carrier which on its outer surface carries a card clothing comprising a pre-shaped clothing wire, which is pre-shaped in such a way that it is bent into a spiral shape in the plane in which the teeth (23) of the clothing wire (3) are situated, before it is placed on the clothing carrier (12), **characterized in that** the clothing wire (3) is coated evenly from all sides as a free spiral and the coating is a layer of nickel which is applied chemically and into which grains of hard material are introduced.

2. An opening roller according to Claim 1, **characterized in that** the diameter of a spiral coil of the clothing wire (3) has an internal diameter which is greater than or equal to the diameter of its receiving means (210) on the clothing carrier (12).

3. An opening roller according to one or more of Claims 1 to 2, **characterized in that** the internal diameter of a spiral coil of the clothing wire (3) is smaller than the diameter of the receiving means (210) on the clothing carrier (12).

4. An opening roller according to one or more of Claims 1 to 3, **characterized in that** the ratio of the internal diameter of the clothing wire (3) to the diameter of its receiving means (210) is less than 1.4.

5. An opening roller according to one or more of Claims 1 to 4, **characterized in that** the ratio of the internal diameter of the clothing wire (3) to the diameter of its receiving means (210) is between 1.2 and 0.8.

6. An opening roller according to one or more of Claims 1 to 5, **characterized in that** the ratio of the internal diameter of the clothing wire (3) to the diameter of its receiving means (210) is between 1.1 and 0.9.

7. An opening roller according to one or more of Claims 1 to 6, **characterized in that** the clothing wire (3) is heat-treated after the coating and before it is placed on the clothing carrier (12).

8. An opening roller according to one or more of Claims 1 to 7, **characterized in that** the clothing wire (3), guided in the axial direction, is placed on the outer surface of the clothing carrier (12).

9. An opening roller according to one or more of Claims 1 to 8, **characterized in that** the clothing wire (3) has a base which extends as viewed in the axial direction of the opening roller and essentially determines the axial distance of the clothing teeth (23) from one another.

10. An opening roller according to one or more of Claims 1 to 9, **characterized in that** on its outer surface (22) the clothing carrier (12) has a groove (21) into which the clothing wire (3) is inserted.

11. An opening roller according to Claim 10, **characterized in that** the groove (21) has an axial width which is greater than the axial extension of the clothing wire (3) and which is smaller than the axial extension of the clothing wire plus 0.2 mm.

12. An opening roller according to one or more of Claims 1 to 11, **characterized in that** the clothing carrier (12) is made annular and has a wall thickness of between 1 mm and 5 mm.

13. An opening roller according to Claim 12, **characterized in that** the annular clothing carrier (12) is a steel ring.

14. An opening roller according to Claim 13, **characterized in that** the annular clothing carrier (12) consists of a light-metal alloy.

15. An opening roller according to one or more of Claims 1 to 14, **characterized in that** the clothing carrier (12) is an extruded section.

16. An opening roller according to one or more of Claims 1 to 15, **characterized in that** the clothing carrier (12) has a rim (42) which adjoins the clothing in the axial direction.

17. A method of producing a clothing wire pre-shaped into a spiral, in particular for an opening roller according to one or more of Claims 1 to 16, wherein after the teeth have been formed the clothing wire is deformed into a spiral shape in the plane in which the teeth are situated, and the wire with coils arranged spaced from one another is subjected as a free spiral to a chemical coating procedure, coating the clothing wire evenly from all sides, applying a nickel layer, into which grains of hard material are inserted, and subsequently the wire is wound onto an opening roller.

18. A method according to Claim 17, **characterized in that** the clothing wire is hardened before it is deformed.

19. A method according to Claim 17 or 18, **characterized in that** the clothing wire is subjected to a heat treatment after the coating.

## Revendications

1. Briseur pour individualiser des fibres dans un métier à filer à bout libéré, comprenant un support de garniture cylindrique portant sur sa surface latérale une garniture qui consiste en un fil à garniture préformé qui est préformé de telle manière qu'il est plié en spirale dans le plan dans lequel se trouvent les dents (23) du fil (3) à garniture avant qu'il soit monté sur le support (12) de la garniture, **caractérisé en ce que** le fil (3) à garniture est recouvert d'une couche uniformément sur tous les côtés comme spirale libre et **en ce que** le revêtement est une couche en nickel appliquée par un procédé chimique et dans laquelle des grains en une matière dure sont incorporés.

2. Briseur selon la revendication 1, **caractérisé en ce que** le diamètre d'un tour en spire du fil (3) à garniture a un diamètre intérieur qui est soit plus grand, soit égal au diamètre de son logement (210) sur le support (12) de la garniture.

3. Briseur selon l'une ou plusieurs des revendications 1 à 2, **caractérisé en ce que** le diamètre intérieur d'un tour en spire du fil (3) à garniture est plus petit que le diamètre du logement (210) sur le support (12) de la garniture.

4. Briseur selon l'une ou plusieurs des revendications 1 à 3, **caractérisé en ce que** le rapport entre le diamètre intérieur du fil (3) à garniture et du diamètre de son logement (210) est inférieur à 1,4.

5. Briseur selon l'une ou plusieurs des revendications 1 à 4, **caractérisé en ce que** le rapport entre le diamètre intérieur du fil (3) à garniture et le diamètre de son logement (210) se situe entre 1,2 et 0,8.

6. Briseur selon l'une ou plusieurs des revendications 1 à 5, **caractérisé en ce que** le rapport entre le diamètre intérieur du fil (3) à garniture et le diamètre de son logement (210) se situe entre 1,1 et 0,9.

7. Briseur selon l'une ou plusieurs des revendications 1 à 6, **caractérisé en ce que** le fil (3) à garniture est traité de façon thermique après application d'une couche et avant qu'il soit monté sur le support (12) de la garniture.

8. Briseur selon l'une ou plusieurs des revendications 1 à 7, **caractérisé en ce que** le fil (3) à garniture est mené en sens axial lors de son montage sur la surface latérale du support (12) de la garniture.

9. Briseur selon l'une ou plusieurs des revendications 1 à 8, **caractérisé en ce que** le fil (3) à garniture comporte une base qui s'étend en sens axial du briseur et qui détermine essentiellement l'écart axial des dents (23) de la garniture, l'une par rapport à l'autre.

10. Briseur selon l'une ou plusieurs des revendications 1 à 9, **caractérisé en ce que** le support (12) de la garniture comporte une rainure (21), sur sa surface latérale (22), dans laquelle le fil (3) à garniture est posé.

11. Briseur selon la revendication 10, **caractérisé en ce que** la rainure (21) présente une largeur axiale qui est plus grande que l'étendue axiale du fil (3) à garniture et plus petite que l'étendue axiale du fil à garniture plus 0,2 mm.

12. Briseur selon l'une ou plusieurs des revendications 1 à 11, **caractérisé en ce que** le support (12) de la garniture est conçu en forme de bague et **en ce que** sa paroi présente une épaisseur comprise entre 1 mm et 5 mm.

13. Briseur selon la revendication 12, **caractérisé en ce que** le support (12) de la garniture en forme de bague est une bague en acier.

14. Briseur selon la revendication 13, **caractérisé en ce que** le support (12) de la garniture en forme de bague consiste en un alliage léger.

15. Briseur selon l'une ou plusieurs des revendications 1 à 14, **caractérisé en ce que** le support (12) de la garniture est un profilé filé.

16. Briseur selon l'une ou plusieurs des revendications 1 à 15, **caractérisé en ce que** le support (12) de la garniture comporte un bord (42) qui est joint à la garniture en sens axial.

17. Procédé pour fabriquer un fil de garniture préformé en spirale, notamment pour un briseur selon l'une ou plusieurs des revendications 1 à 16, sachant qu'après le formage des dents, le fil de garniture est formé en spirale dans le plan dans lequel sont situées les dents et que le fil est soumis en tours distancés les uns des autres comme spirales libres à un procédé de revêtement chimique revêtant uniformément le fil de garniture sur tous les côtés, lors duquel est appliquée une couche de nickel dans laquelle sont incorporés des grains d'une matière dure, et que le fil est ensuite enroulé sur un briseur.

18. Procédé selon la revendication 17, **caractérisé en ce que** le fil de garniture est durci avant son formage.

19. Procédé selon l'une ou plusieurs des revendications 17 ou 18, **caractérisé en ce que** le fil de garniture est soumis à un traitement thermique après le revêtement.
